# EUROPÄISCHE PATENTSCHRIFT

(11) **EP 0 386 431 B1**
(45) Veröffentlichungstag und Bekanntmachung des Hinweises auf die Patenterteilung: **15.06.1994**
(21) Anmeldenummer: 90101468.8
(22) Anmeldetag: 25.01.1990
(51) Int. Cl.: F02P 17/00

(54) **Schaltungsanordnung zur Messung der Primärspannung einer Zündspule**
Measurement circuitry for the primary voltage of an ignition coil
Circuit de mesure de la tension primaire d'une bobine d'allumage

(30) Priorität: 09.03.1989 DE 3907616
(43) Veröffentlichungstag der Anmeldung: 12.09.1990
(73) Patentinhaber: ROBERT BOSCH GMBH, 70442 Stuttgart (DE)
(72) Erfinder: Bodig, Bernd, D-7141 Schwieberdingen (DE); Hueser, Klaus, Dipl.-Ing., D-7000 Stuttgart (DE); Herzog, Achim, Dipl.-Ing., D-7060 Schorndorf (DE)

(56) Entgegenhaltungen:
- DE-A- 2 626 499
- DE-A- 2 759 155
- DE-A- 3 043 255
- US-A- 4 165 481
- US-A- 4 454 560

## Beschreibung

Die Erfindung betrifft eine Schaltungsanordnung zur Messung der Primärspannung einer Zündspule gemäß der Gattung des Hauptanspruchs.

Es sind Schaltungen zur Messung der Primärspannung von Zündspulen in Kraftfahrzeugen bekannt, die zur Erkennung der Funkenbrenndauer des Zündfunkens Transistoren und Zenerdioden benötigen. Am Ausgang dieser Schaltung wird lediglich ein digitales Signal bereitgestellt, welches die Funkenbrenndauer kennzeichnet. Die erforderlichen Transistoren und Zenerdioden sind für die Anwendung in Hybridschaltungen ungünstig, da diese Bauteile einen hohen Fertigungsaufwand darstellen.

Die Schaltungsanordnung zur Messung der Primärspannung einer Zündspule mit den Merkmalen des Hauptanspruchs hat demgegenüber den Vorteil, daß die Funkenbrenndauer weiterhin digital ausgewertet werden kann und zusätzlich die Möglichkeit besteht, die Primärspannung in zwei unterschiedlichen Maßstäben analog zu erfassen. Bei Einsatz einer sogenannten ruhenden Zündspannungsverteilung mit mehreren Zündspulen können sämtliche Zündspulen mit der erfindungsgemäßen Schaltungsanordnung bezüglich ihrer Primärspannung überwacht werden. Zu diesem Zweck werden eingangsseitig mehrere Eingangsdioden angeordnet, die ein eingangsseitiges ODER-Gatter bilden.

Die analoge Primärspannung wird mittels eines Spannungsteilers geteilt und reduzierte Primärspannung analog und digital ausgewertet. Somit ist sowohl eine analoge Brennspannungserfassung als auch eine digitale Funkendauererfassung möglich. Transistoren und Zenerdioden sind nicht erforderlich, weshalb die Schaltungsanordnung für eine Realisierung in Hybridtechnik gut geeignet ist.

Um eine Verfälschung durch Spannungspitzen zu verhindern, wird mittels eines Kondensators eine Mittelwertbildung am Teilerabgriff vorgenommen. Mittels einer Klammerschaltung können außerdem nachfolgende IC-Eingänge vor Überspannungen geschützt werden.

Der Differenzverstärker ist ein Komparator mit Schalthysterese, dessen Ausgangsspannung zur digitalen Funkendauererkennung dient. Die Ausgangssignale der Schaltungsanordnung können im Rechner der vorhandenen Motorsteuerung ausgewertet und für Steuerfunktionen berücksichtigt werden.

Die Erfindung wird nachfolgend anhand der Zeichnung näher erläutert. Es zeigen:
Figur 1 eine erfindungsgemäße Schaltungsanordnung für analoge und digitale Primärspannungserfassung,
Figur 2 den zeitlichen Verlauf einer an einer Zündspule anliegenden Primärsspannung,
Figur 3 den zu der in Figur 2 dargestellten Primärspannung gehörenden Verlauf des analogen Ausgangssignals der erfindungsgemäßen Schaltung und
Figur 4 den zugehörigen Verlauf des digitalen Ausgangssignals der erfindungsgemäßen Schaltung.

Die in Figur 1 dargestellte Schaltungsanordnung besitzt an ihren beiden Eingängen für die Primärspannungen UP1, UP2 zweier nicht dargestellter Primärspannungen zwei Schutzdioden D1, D2, die ein Eingangs-ODER-Gatter bilden. Die jeweils anliegende Primärspannung UP1 bzw. UP2 wird über einem Spannungsteiler mit den Teilerwiderständen R1, R2 um den Faktor $\text{R2/(R1 + R2)}$ reduziert. Um eine Verfälschung durch Spannungsspitzen zu verhindern, wird mittels eines dem Teilerwiderstand R2 parallel geschalteten Kondensator C1 eine Mittelwertbildung der reduzierten Primärspannung durchgeführt, die als analoge Ausgangsspannung UA einer Auswerteschaltung 1 zugeführt wird.

Die Batteriespannung UB wird über einen zweiten Spannungsteiler mit den Widerständen R3, R4 geteilt, wobei die geteilte Batteriespannung dem negativen Eingang eines Differenzverstärkers 2 als Referenzspannung UR zugeführt wird. Aus Symmetriegründen sind die Widerstände beider Teiler wie folgt dimensioniert: $\text{R1 = R3}$ , $\text{R2 = R4}$ Zur Verschiebung der Schaltschwelle des Differenzverstärkers 2 wird eine Diode D3 mit der Diodenspannung UD zum Widerstand R4 in Reihe geschaltet.

Am positiven Eingang des Differenzverstärkers 2 liegt die geteilte Primärspannung über einen Eingangswiderstand R5 an. Zwischen positivem Eingang des Differenzverstärkers 2 und seinem Ausgang ist ein Rückkopplungswiderstand R6 wirksam. Der derart beschaltete Differenzverstärker 2 arbeitet wie ein Komparator mit Schalthysterese und gibt eine digitale Ausgangsspannung UD ab, deren Dauer der Funkenbrenndauer entspricht. In der Auswerteschaltung 1 wird auch die digitale Ausgangsspannung UD ausgewertet.

Um nachfolgende IC-Eingänge zu schützen, wird die am Teilerabgriff zwischen den Teilerwiderständen R1 und R2 auftretende geteilte Primärspannung mittels einer Diode D5 und einem weiteren niederohmigen Spannungsteiler, der aus den Widerständen R7, R8 besteht, geklammert. Die Klammerung ist so dimensioniert, daß Primärspannungen oberhalb der Brennspannung geklammert werden, wobei für diese Spannungen die Teilerwiderstände R1 und R7 in Parallelschaltung zu R8 wirksam sind. Spannungen oberhalb der Brennspannung können somit in verändertem Maßstab ebenfalls analog in der Auswerteschaltung 1 ausgewertet werden. Der Kondensator C1 muß genügend klein gewählt werden, damit die analoge Auswertung von Überspannungen möglich ist.

Die Diode D4 hat die gleiche Funktion bezogen auf die Batteriespannung UB, wie die Diode D5 bezogen auf die Primärspannungen UP1 bzw. UP2.

Der als Differenzverstärker 2 ausgebildete Komparator vergleicht die geteilte Primärspannung UA mit der Referenzspannung UR, die mittels eines Spannungsteilers aus der Batteriespannung UB abgeleitet ist. Der Komparator besitzt eine Hysterese, die durch die Widerstände R5 und R6 bestimmt ist.

In der Auswerteschaltung 1, die Teil der hier nicht dargestellten Motorsteuerung sein kann, erfolgt eine analoge Primärspannungserfassung 3 und eine digitale Funkendauererkennung 4. Die dabei ermittelten Werte können zu Steuerfunktionen in der Motorsteuerung berücksichtigt werden. Die Ausgangsspannungen UA, UD können auch zur Fehlererkennung ausgewertet werden.

In Figur 2 ist der zeitliche Verlauf einer Primärspannung UP dargestellt. Die zugehörigen Ausgangsspannungen UA und UD sind in Figur 3 und Figur 4 gezeigt.

In Figur 3 ist mit unterbrochener Linie der Verlauf der analogen Ausgangsspannung UA dargestellt, wie er ohne Kondensator C1 auftritt. Der Kondensator C1 besitzt somit die Kapazität 0nF. Wird dagegen ein Kondensator C1 wie in Figur 1 dargestellt verwendet, so glättet sich der Verlauf der Spannung UA entsprechend dem mit durchgehender Linie dargestellten Spannungsverlauf.

Das in Figur 4 dargestellte Signal gibt die Funkenbrenndauer T an.

## Patentansprüche

1. Schaltungsanordnung zur Messung der Primärspannung einer Zündspule mit einem Differenzverstärker (2), dem eingangsseitig ein von der Primärspannung abgeleitetes reduziertes Signal und eine Referenzspannung (UR) zugeführt wird und der ausgangsseitig ein der Brenndauer des Zündfunkens entsprechend langes Brenndauersignal (UD) abgibt, dadurch gekennzeichnet, daß die Primärspannung (UP1, UP2) über eine in Durchlaßrichtung geschaltete Schutzdiode (D1, D2) und einen Spannungsteiler (R1, R2) abgegriffen und über einen Widerstand (R5) dem einen Eingang des Differenzverstärkers (2) zugeführt wird, und daß die am Spannungsteiler (R1, R2) auftretende geteilte Primärspannung (UA) einer analogen Auswerteeinrichtung (3) zugeführt wird.

2. Schaltungsanordnung nach Anspruch 1, dadurch gekennzeichnet, daß an der geteilten Primärspannung (UA) mittels eines Kondensators (C1) eine Mittelwertbildung vorgenommen wird.

3. Schaltungsanordnung nach einem der Ansprüche 1 oder 2, dadurch gekennzeichnet, daß die geteilte Primärspannung bei Primärspannungswerten, die oberhalb der Brennspannung des Zündfunkens liegen, geklammert wird.

4. Schaltungsanordnung nach Anspruch 3, dadurch gekennzeichnet, daß zur Klammerung der geteilten Primärspannung eine Klammerschaltung verwendet wird, die aus einer am Abgriff des Spannungsteilers (R1, R2) angeschlossenen Diode (D5) und einem der Diode nachgeschalteten niederohmigen weiteren Spannungsteiler (R7, R8) besteht.

5. Schaltungsanordnung nach einem der vorhergehenden Ansprüche, dadurch gekennzeichnet, daß der Differenzverstärker (2) eine Schalthysterese hat, die durch einen an seinem Meßeingang vorgeschalteten Eingangswiderstand (R5) und einen zwischen dem Meßeingang und seinem Ausgang wirksamen Rückkopplungswiderstand (R6) bestimmt ist.

6. Schaltungsanordnung nach einem der vorhergehenden Ansprüche, dadurch gekennzeichnet, daß am Eingang der Schaltungsanordnung mehrere Schutzdioden (D1, D2) ein Eingangs-ODER-Gatter bilden.

## Claims

1. Circuitry for measuring the primary voltage of an ignition coil with a differential amplifier (2) to which a reduced signal which is derived from the primary voltage and a reference voltage (UR) are fed on the input side and which outputs on the output side a firing time signal (UD) whose length corresponds to the firing time of the ignition spark, characterized in that the primary voltage (UP1, UP2) is tapped off via a protective diode (D1, D2) connected in the conducting direction and a voltage divider (R1, R2) and is fed to the one input of the differential amplifier (2) via a resistor (R5), and in that the divided primary voltage (UA) which is obtained at the voltage divider (R1, R2) is fed to an analog evaluation device (3).

2. Circuitry according to Claim 1, characterized in that mean-value generation is performed at the divided primary voltage (UA) by means of a capacitor (C1).

3. Circuitry according to one of Claims 1 or 2, characterized in that the divided primary voltage is clamped at primary voltage values which lie above the firing voltage of the ignition spark.

4. Circuitry according to Claim 3, characterized in that a clamping circuit is used to clamp the divided primary voltage, which circuit consists of a diode (D5) which is connected to the tap-off of the voltage divider (R1, R2) and a further low-impedance voltage divider (R7, R8) which is connected downstream of the diode.

5. Circuitry according to one of the preceding claims, characterized in that the differential amplifier (2) has a switching hysteresis which is determined by an input resistor (R5) which is connected upstream of its measuring input and a feedback resistor (R6) which is effective between the measuring input and its output.

6. Circuitry according to one of the preceding claims, characterized in that a plurality of protective diodes (D1, D2) form an input OR gate at the input of the circuitry.

## Revendications

1. Circuit de mesure de la tension primaire d'une bobine d'allumage comprenant un amplificateur de différence (2) qui reçoit en entrée un signal réduit obtenu à partir de la tension primaire et une tension de référence (UR) et fournit en sortie, un signal de durée de combustion (UD) de longueur correspondant à celle de la durée d'allumage de l'étincelle d'allumage, montage caractérisé en ce que la tension primaire (UP1, UP2) est prise par l'intermédiaire d'une diode de protection (D1, D2) branchée dans le sens passant et d'un diviseur de tension (R1, R2) pour être fournie à une entrée de l'amplificateur de différence (2) par l'intermédiaire d'une résistance (R5) et en ce que la tension primaire divisée (UA) qui arrive sur le diviseur de tension (R1, R2) est fournie à un dispositif d'exploitation analogique.

2. Circuit selon la revendication 1, caractérisé en ce que sur la tension primaire divisée (UA), on forme une valeur moyenne à l'aide d'un condensateur (C1).

3. Circuit selon l'une des revendications 1 ou 2, caractérisé en ce que l'on écrête la tension primaire divisée pour des valeurs de la tension primaire située au-dessus de la tension de combustion de l'étincelle d'allumage.

4. Circuit selon la revendication 3, caractérisé en ce que pour écrêter la tension primaire divisée, on utilise un circuit d'écrêtage composé d'une diode (D5) reliée à la prise du diviseur de tension (R1, R2) et un autre diviseur de tension (R7, R8) faiblement ohmique en aval de la diode.

5. Circuit selon l'une des revendications précédentes, caractérisé en ce que l'amplificateur de différence (2) a une hystérésis de commutation définie par une résistance d'entrée (R5) en amont de son entrée de mesure et une résistance de réaction (R6) agissant entre l'entrée de mesure et sa sortie.

6. Circuit selon l'une des revendications précédentes, caractérisé en ce qu'à l'entrée du circuit, plusieurs diodes de protection (D1, D2) forment une porte OU d'entrée.
